# EUROPÄISCHE PATENTSCHRIFT

(11) **EP 1 526 222 B1**
(45) Veröffentlichungstag und Bekanntmachung des Hinweises auf die Patenterteilung: **31.12.2008**
(21) Anmeldenummer: 03405761.2
(22) Anmeldetag: 21.10.2003
(51) Int. Cl.: E03D 1/38, E03D 3/00, E03D 5/01, E03D 11/00

(54) **Spülkasten mit Spülstromverteiler**
Flushing tank comprising a diverter
Chasse d'eau de WC comprenant un répartiteur de flux

(43) Veröffentlichungstag der Anmeldung: 27.04.2005
(73) Patentinhaber: GEBERIT TECHNIK AG, 8645 Jona (CH)
(72) Erfinder: Grob, Stefan, 8730 Uznach (CH); Drexel, David, 8722 Kaltbrunn (CH); Oengören, Abdullah, 8370 Sirnach (CH)
(74) Vertreter: Groner, Manfred

(56) Entgegenhaltungen:
- WO-A-98/39522
- DE-A- 2 116 375
- DE-A- 2 700 781
- FR-A- 2 740 794
- GB-A- 499 321
- US-A- 1 742 790
- US-A- 4 193 422

## Beschreibung

Die Erfindung betrifft einen Spülkasten mit einem Spülstromverteiler.

Die DE-2 116 375 A offenbart eine Vorrichtung zum Nachfüllen des Geruchsverschlusses von Absaugklosetts, die an ein mit einem Druckspülen in Verbindung stehendes Spülrohr angeschlossen sind. Das Spülrohr ist von einem Mantel umgeben, mit dem es einen Behälter für Nachfüllwasser bildet. Nach einer Spülung gibt der Behälter an einer unteren Öffnung Wasser zum Nachfüllen des Geruchsverschlusses ab.

Die GB-499 321 A offenbart eine Toilette mit einem Spülkasten, der bei einer Spülung über einen Siphon entleert wird. Beim Ausgang des Siphons wird das Wasser in zwei Ströme aufgeteilt, wobei der eine Strom in einen Spülkanal und der andere Strom in den Siphon der Toilettenschüssel geleitet werden.

Die US 1,742,790 A offenbart eine Toilette, die an eine Druckleitung angeschlossen ist. Das Wasser der Druckleitung wird in einem Spülrohr des Druckspülens aufgeteilt, so dass ein Teil des Wassers in eine Spüldüse der Toilettenschüssel und der andere Teil in einem Behälter und schliesslich in einen Spülkanal fliesst.

Ein weiterer Spülstromverteiler ist im Stand der Technik zudem aus der DE 27 07 81 A bekannt geworden. Mit diesem wird mittels eines Druckspülventils Wasser an eine Toilettenschüssel zugeführt und in dieser so aufgeteilt, dass ein Teil des Spülwassers einem Spülkanal der Toilettenschüssel und ein anderer Teil des Wassers einer Düse zugeführt wird, die im Siphon der Toilettenschüssel angeordnet ist und bei einer Spülung einen Schubeffekt bewirkt, der den Wasserspiegel im Abflusskanal ansteigen lässt, wodurch anschliessend der Inhalt des Siphons leergesaugt wird. Das aus dem Spülkanal der Toilettenschüssel austretende Wasser reinigt die Schüssel innenseitig. Bei einem Spülvorgang wird somit mit einem Teil des Wassers die Innenseite der Toilettenschüssel gereinigt und mit dem anderen Teil wird das Wasser im Siphon der Toilettenschüssel beschleunigt. Um den leergesaugten Siphon nach einer Spülung wieder zu füllen, ist eine Speichertasche vorgesehen, die während des Spülvorgangs über eine Austrittsöffnung einer Wasserführung mit Wasser gefüllt wird, das dann gegen Ende des Spülvorganges abläuft und den Siphon nachfüllt. Die genannte Aufteilung des Wassers erfolgt an einer Leitungsabzweigung, welche in der Toilettenschüssel über der Speichertasche angeordnet ist.

Die US 4,193,422 offenbart ein servogesteuertes Umstellventil mit einem Motor, mit dem ein Leitkörper achsial zwischen zwei Positionen umstellbar ist. In einer oberen Stellung des Leitkörpers ist ein Durchgang des Leitkörpers mit einem geschossförmigen Körper verschlossen. In einer unteren Stellung des Leitkörpers wird das von oben einströmende Wasser verteilt.

Der Erfindung liegt die Aufgabe zugrunde, einen Spülkasten mit einem Spülstromverteiler zu schaffen, der mit noch weniger Wasser eine zumindest ausreichende Spülwirkung ermöglicht.

Die Aufgabe ist mit einem Spülkasten gemäss Anspruch 1 gelöst. Der erfindungsgemässe Spülstromverteiler ermöglicht eine exakte Aufteilung des Wassers in die beiden nachgeschalteten Kanäle. Insbesondere kann dadurch der Druck in diesen beiden Kanälen genau eingestellt werden. Zudem ist es möglich, durch Verstellen der Düse die Aufteilung des Wasserstromes in die zwei nachgeschalteten Wasserströme einzustellen. Das zu verteilende Wasser kann somit gezielt den beiden Kanälen zugeführt werden, sodass mit noch weniger Wasser eine gute Spülwirkung erreichbar ist.

Der Spülkasten ist nach einer Weiterbildung der Erfindung ein Druckspülkasten mit einem Drucktank, in dem das Spülwasser unter Druck gelagert ist. Der Spülstromverteiler eignet sich insbesondere für das Verteilen von Wasser aus einem solchen Druckspültank. Das Wasser aus einem solchen Druckspültank kann dann direkt der Leitung zugeführt werden, welche zur Düse im Siphon führt. Das restliche Wasser kann dann zum Spülen des Spülrandes verwendet werden.

Eine besonders vorteilhafte Ausbildung des Spülkastens ergibt sich dann, wenn gemäss einer Weiterbildung der Erfindung die Düse eine Freistrahldüse ist. Diese kann in besonders einfacher Weise so ausgebildet werden, dass der Spülstromverteiler gleichzeitig als Rohrunterbrecher dient. Ein solcher Rohrunterbrecher verhindert, dass bei einem Unterdruck in der Versorgungsleitung Wasser aus der Toilettenschüssel in die Versorgungsleitung gesogen wird.

Nach einer Weiterbildung der Erfindung sind die beiden der Düse nachgeschalteten Kanäle koaxial zueinander angeordnet. Vorzugsweise ist die Düse ebenfalls bezüglich dieser Kanäle koaxial angeordnet und zwar so, dass das Wasser aus dieser Düse direkt auf eine Öffnung des inneren Kanals fliesst. Dieser innere Kanal ist dann vorzugsweise mit der Düse des Siphons verbunden. Dadurch kann in diesem zur Düse führenden Kanal ein vergleichsweise hoher Druck aufgebaut werden, der eine Beschleunigung des Siphonwassers ermöglicht. Durch Verstellen der Düse in axialer Richtung können in einfacher Weise der Druck und die Verteilung eingestellt werden.

Nach einer Weiterbildung der Erfindung ist vorgesehen, dass die Düse einen konischen Ausgang aufweist und dass eine Mündung eines nachgeordneten Kanals in diesen konischen Ausgang hineinragt. Dadurch ist eine besonders genau einstellbare Verteilung möglich.

Nach einer Weiterbildung der Erfindung wird das Wasser von der Düse einem Rohr zugeführt, das eine trichterförmige Öffnung aufweist und vorzugsweise als Diffusor ausgebildet ist. Dadurch kann ein Druckschlag weitgehend verhindert werden und zudem lässt sich durch Expansion des Wassers im Diffusor ein noch höherer Druck aufbauen.

Die Erfindung betrifft zudem einen Spülkasten mit einem erfindungsgemässen Spülstromverteiler. Der Spülkasten ist vorzugsweise ein Druckspülkasten mit einem Drucktank. Die Kombination dieses Druckspülkastens mit dem erfindungsgemässen Spülstromverteiler ermöglicht eine besonders wirksame Spülung mit wenig Wasser. Zudem ist der Raumbedarf besonders klein, sodass eine Spülvorrichtung mit besonders kleinem Raumbedarf hergestellt werden kann.

Die Erfindung betrifft zudem eine Toilettenanlage mit einem erfindungsgemässen Spülstromverteiler.

Ausführungsbeispiele der Erfindung werden nachfolgend anhand der Zeichnung näher erläutert. Es zeigen:
- Figur 1: ein Längsschnitt durch einen erfindungsgemässen Spülstromverteiler,
- Figur 2: einen Längsschnitt durch einen Spülstromverteiler nach einer Variante,
- Figur 3: schematisch ein Längsschnitt durch einen Spülstromverteiler nach einer weiteren Variante,
- Figur 4: schematisch eine erfindungsgemässe Toilettenanlage, und
- Fig. 5 + 6: Längsschnitte durch Spülstromverteiler nach weiteren Varianten.

Der in Figur 1 gezeigte Spülstromverteiler 1 weist eine Düse 17 auf, die an einer Anschlussöffnung 20 mit dem Auslauf 45 des Druckspülkastens 4 verbunden ist und die vorzugsweise als Freistrahldüse ausgebildet ist. Die Düse 17 ist als zylindrisches Rohrstück ausgebildet und besitzt einen im Wesentlichen vertikal auszurichtenden ersten Kanal 21, welcher die Anschlussöffnung 20 mit einer gegenüberliegenden Düsenmündung 22 verbindet. Die Mündung 22 weist eine konische Fläche 23 auf, welche wie in Figur 1 ersichtlich, sich nach unten erstreckt und erweitert.

Unterhalb der Düse 17 sind zwei Rohre 28 und 29 angeordnet, die koaxial zueinander angeordnet sind und die einen inneren zweiten Kanal 24 sowie einen dritten äusseren Kanal 25 bilden. Der zweite Kanal 24 ist über einen konischen Zwischenraum 30 vom ersten Kanal 21 getrennt und verläuft ebenfalls vertikal und achsparallel zum ersten Kanal 21. Das Rohr 28 besitzt eine obere Öffnung 26, welche in die Düsenmündung 22 hineinragt und sich gemäss Figur 4 im Bereich der konischen Fläche 23 befindet. Die Öffnung 26 ist aussenseitig von einer konischen Fläche 27 umgeben, die im Wesentlichen parallel zur konischen Fläche 23 verläuft. Die Düse 17 ist vorzugsweise vertikal verschiebbar gelagert, sodass der Zwischenraum 30 vergrössert bzw. verkleinert.

Das Rohr 29 ist an einem unteren Ende mittels einer Dichtung 32 mit dem Rohr 28 verbunden. Der dritte Kanal 25 ist somit am unteren Ende des Rohres 29 gegenüber der Aussenseite des Rohres 28 abgedichtet. Das obere Ende des Rohres 29 ist jedoch an einer umlaufenden ringförmigen Öffnung 31 zur Umgebungsatmosphäre hin offen. Wie ersichtlich, besitzt das Rohr 29 einen trichterförmig nach oben erweiternden kragenförmigen Bereich 47, in den das untere Ende der Düse 17 hineinragt. Ebenfalls in diesem Bereich 47 befindet sich die Öffnung 26 des Rohres 28. Im unteren Bereich des Rohres 28 ist ein etwa rechtwinklig abstehender Anschlussstutzen 33 angeordnet, welcher mit dem Spülkanal 11 zu verbinden ist.

Der in Figur 2 gezeigte Spülstromverteiler 2 besitzt eine Düse 18, die ähnlich aufgebaut ist wie die Düse 17 und die mit ihrem unteren Ende in ein Rohr 34 hineinragt. Das Rohr 34 besitzt an seinem oberen Ende einen vertikal abstehenden Stutzen 37 mit einer Öffnung 38. Diese Öffnung 38 entspricht in ihrer Funktion der Öffnung 31 und diese verbindet somit den Innenraum des Rohres 34 mit der Umgebungsatmosphäre. Das Rohr 34 ist an seinem oberen Ende mittels einer Dichtung 36 dicht mit der Düse 18 und an seinem unteren Ende mit einer Dichtung 35 mit dem Innenrohr 28 verbunden.

Die Figur 3 zeigt einen Spülstromverteiler 3, der ebenfalls eine Düse 19 mit einer unteren Mündung 39 besitzt. Diese Mündung 39 ragt in eine Entlüftungsöffnung 43, die wie ersichtlich zuerst trichterförmig aufgeweitet und anschliessend wieder verengt ist. Diese Öffnung 43 entspricht den Öffnungen 31 und 38.

Die in Figur 4 gezeigte Toilettenanlage 44 ist vor einer Gebäudewand 5 montiert und an eine Versorgungsleitung 6 für Frischwasser angeschlossen, in welcher ein Absperrventil 7 angeordnet ist. Nach dem Absperrventil 7 ist an die Versorgungsleitung 6 ein Druckspülkasten 4 angeschlossen, in dem eine vorbestimmte Menge Wasser 8 gelagert ist, über dem sich ein Druckraum 9 mit Luft befindet. Solche Druckspülkästen 4 sind an sich bekannt, es wird hier beispielsweise auf die WO 98/39522 verwiesen. Der Druckspülkasten 4 besitzt einen Auslauf 45, an den ein Spülstromverteiler 1 angeschlossen ist. Dieser Spülstromverteiler 1 ist vorzugsweise auch als Rohrunterbrecher ausgebildet und dieser verhindert, dass bei einem Unterdruck im Druckspülkasten 4 bzw. in der Versorgungsleitung 6 Wasser aus einer Toilettenschüssel 10 in den Druckspülkasten 4 und in die Versorgungsleitung 6 gesogen wird. Der Spülstromverteiler 1 verteilt das Wasser 8 des Druckspülkastens 4 in wenigstens zwei Wasserströme, wobei ein erster Wasserstrom in eine so genannte Jet-Leitung gelangt, die eine Jet-Düse 46 besitzt, welche in oder vor einem Siphon 13 der Toilettenschüssel 10 angeordnet ist. Die Düse 46 befindet sich im Wasser 14, mit dem ein unterer Bereich der Toilettenschüssel 10 und der Siphon 13 gefüllt sind. Der zweite Wasserstrom gelangt in einen Spülkanal 11 der Toilettenschüssel 10 und gelangt durch hier nicht gezeigte Öffnungen in den Richtungen der Pfeile 12 nach unten und reinigt die Innenseite der Toilettenschüssel 10. An den Siphon 13 ist in bekannter Weise ein Ablaufrohr 15 angeschlossen, das in eine hier nicht gezeigte Entsorgungsleitung führt.

Die Figur 5 zeigt einen Spülstromverteiler 52, bei dem zwischen einer Mündung 54 einer Düse 55 und einer oberen Öffnung 56 eines Wasser aufnehmenden Rohrendes 57 ein wesentlicher Abstand vorgesehen ist, in dem ein freier Strahl 51 gebildet wird. Das Rohrende 57 weist aussenseitig eine konische Fläche 58 auf, sodass an der Öffnung 56 eine vergleichsweise scharfe Kante 71 gebildet wird. Zwischen der Mündung 54 und der Öffnung 56 sind seitlich Öffnungen 72 angeordnet, die in einen ringförmigen Durchgang 61 führen, welcher zur Umgebungsatmosphäre hin offen ist. Im Fall eines Unterdruckes wird dadurch ein besonders sicherer Rohrunterbrecher gebildet. Das an der Öffnung 56 in ein Rohr 60 einströmende Wasser gelangt zur Jet-Düse 46 und das rechtliche Wasser durch ein Rohr 59 zum Spülkanal 11.

Die Figur 6 zeigt einen Spülstromverteiler 53, bei dem ebenfalls zwischen einer Mündung einer Düse 62 und einer Öffnung 66 eines Rohrendes 67 ein freier Strahl S2 gebildet wird. Die Mündung der Düse 62 wird durch eine quer zur Strömungsrichtung verlaufende Wandung 64 gebildet, die eine mittige Öffnung 65 und mehrere seitliche Öffnungen 63 besitzt. Diese Wandung 64 bewirkt bereits in der Düse 62 eine Verteilung des Wassers, das teilweise durch einen Kanal 69 eines Rohres 68 zur Jet-Düse 46 und teilweise durch ein Rohr 70 zum Spülkanal 11 fliesst. Wie ersichtlich, weist das Rohrende 67 innenseitig eine sich trichterförmig nach aussen erweiternde Fläche 73 auf, sodass in der Öffnung 66 ein Trichter gebildet ist, durch den ein Druckschlag verhindert wird. Nach der Fläche 73 wird der Kanal 69 in seinem Querschnitt weiter, sodass das Rohr 68 einen Diffusor bildet, in dem durch Expansion weiter Druck aufgebaut wird. Die hier gezeigte Ausbildung des Rohres 68 vermeidet bei einer Spülung den erwähnten Druckschlag und erhöht zudem den Druck im Kanal 69. Die erforderliche Wirkung der Jet-Düse 46 kann damit mit noch weniger Wasser erreicht werden.

Nachfolgend wird die Wirkungsweise der Spülstromverteiler 1, 2, 3, 52, 53 näher erläutert.

Eine Spülung wird in üblicher Weise durch eine hier nicht gezeigte Betätigungsvorrichtung ausgelöst. Hierbei wird ein im Druckspülkasten 4 angeordnetes und hier nicht gezeigtes Auslaufventil geöffnet. Dadurch strömt Druckwasser durch den Auslauf 45 in den Spülstromverteiler 1, 2 bzw. 3. Dadurch bildet sich gemäss Figur 3 ein erster Wasserstrom 40 in der Düse 19, der mit vergleichsweise hoher Geschwindigkeit vertikal nach unten zur Mündung 39 strömt. Im Bereich dieser Mündung 39 wird dieser erste Wasserstrom 40 in einen zweiten Wasserstrom 41 sowie einen dritten Wasserstrom 42 aufgeteilt. Der zweite Wasserstrom 41 wird durch direktes Einströmen des ersten Wasserstromes 40 gebildet, sodass die anfängliche Strömungsrichtung gemäss Pfeil 49 der Strömungsrichtung des ersten Wasserstroms 40 gemäss Pfeil 48 entspricht. Der dritte Wasserstrom 42 wird durch das restliche Wasser des ersten Wasserstromes 40 gebildet und verläuft koaxial zum zweiten Wasserstrom 41 nach unten. Dieser dritte Wasserstrom 42 wird im Gegensatz zum zweiten Wasserstrom 41 durch eine seitliche Anlenkung des Wassers in den Richtungen der Pfeile 50 gebildet. Die Verteilung des ersten Wasserstromes 40 auf die Wasserströme 41 und 42 ist vorzugsweise so, dass das Wasservolumen des dritten Wasserstromes 42 wesentlich grösser und vorzugsweise etwa doppelt so gross ist wie der zweite Wasserstrom 41. Vorzugsweise ist zudem die Geschwindigkeit des zweiten Wasserstromes 41 wesentlich höher als diejenige des dritten Wasserstromes 42. Der zweite Wasserstrom 41 führt in die Jet-Leitung 16 und schliesslich zur Düse 46. Der dritte Wasserstrom 42 hingegen führt in den Spülkanal 11 und ist somit zur Reinigung der Innenseite der Toilettenschüssel 10 vorgesehen.

Die Düse 19 ist vorzugsweise in den Richtungen des Doppelpfeiles 51 vertikal verstellbar. Dadurch kann die Aufteilung der beiden Wasserströme 41 und 42 genau eingestellt werden. Wird die Düse 19 nach unten bewegt, so wird der dritte Wasserstrom 42 verkleinert und die Geschwindigkeit des zweiten Wasserstromes 41 wird erhöht. Damit kann der Wasseraustritt an der Düse 46 optimal eingestellt werden. Ebenfalls kann die Spülung der Toilettenschüssel 10 mit dem dritten Wasserstrom 42 optimiert und an die Toilettenschüssel 10 angepasst werden. Mit minimalem Wasserverbrauch kann damit eine optimale Reinigung der Toilettenschüssel 10 erreicht werden.

Der erste Wasserstrom 40 wird wie oben erläutert in die beiden Wasserströme 41 und 42 aufgeteilt. Denkbar ist jedoch auch eine Ausführung, bei welcher der Wasserstrom 40 in mehr als zwei Wasserströme aufgeteilt wird. Beispielsweise könnte mit einem weiteren Wasserstrom eine hier nicht gezeigte Düse zur Reinigung der Toiletten schüssel 10 versorgt werden.

Entsteht im Druckspülkasten 4 oder in der Versorgungsleitung 6 durch eine Störung ein Unterdruck, so wird beispielsweise beim Spülstromverteiler 3 gemäss Figur 3 durch die Entlüftungsöffnung 43 Luft angesaugt und diese gelangt in die Düse 19. Dadurch wird der Wasserstrom in der Düse 19 unterbrochen und aus der Toilettenschüssel 10 kann kein Wasser in den Druckspülkasten bzw. in die Versorgungsleitung 6 gesogen werden. Bei den Spülstromverteilern 1 und 2 wird diese Funktion durch die entsprechenden Öffnungen 31 und 38 erfüllt. Die Integration der Unterbrecherfunktion in die Spülstromverteiler 1, 2, 3, 52, 53 ermöglicht eine sehr kompakte Ausführung, die zudem äusserst funktionssicher ist.

### Bezugszeichenliste

- 1.: Spülstromverteiler
- 2.: Spülstromverteiler
- 3.: Spülstromverteiler
- 4.: Druckspülkasten
- 5.: Gebäudewand
- 6.: Versorgungsleitung
- 7.: Absperrventil
- 8.: Spülwasser
- 9.: Luftraum
- 10.: Toilettenschüssel
- 11.: Spülkanal
- 12.: Pfeil
- 13.: Siphon
- 14.: Wasser
- 15.: Ablaufrohr
- 16.: Jet-Leitung
- 17.: Düse
- 18.: Düse
- 19.: Düse
- 20.: Anschlussöffnung
- 21.: erster Kanal
- 22.: Düsenmündung
- 23.: konische Fläche
- 24.: zweiter Kanal
- 25.: dritter Kanal
- 26.: Öffnung
- 27.: konische Fläche
- 28.: Rohr
- 29.: Rohr
- 30.: Zwischenraum
- 31.: Öffnung
- 32.: Dichtung
- 33.: Anschlussstutzen
- 34.: Rohr
- 35.: Dichtung
- 36.: Dichtung
- 37.: Stutzen
- 38.: Öffnung
- 39.: Mündung
- 40.: erster Wasserstrom
- 41.: zweiter Wasserstrom
- 42.: dritter Wasserstrom
- 43.: Entlüftungsöffnung
- 44.: Toilettenanlage
- 45.: Auslauf
- 46.: Jet-Düse
- 47.: Bereich
- 48.: Pfeil
- 49.: Pfeil
- 50.: Pfeil
- 51.: Doppelpfeil
- 52.: Spülstromverteiler
- 53.: Spülstromverteiler
- 54.: Mündung
- 55.: Düse
- 56.: Öffnung
- 57.: Rohrende
- 58.: Fläche
- 59.: Rohr
- 60.: Rohr
- 61.: Durchgang
- 62.: Düse
- 63.: Öffnung
- 64.: Wandung
- 65.: Öffnung
- 66.: Öffnung
- 67.: Rohrende
- 68.: Rohr
- 69.: Kanal
- 70.: Rohr
- 71.: Kante
- 72.: Öffnung
- 73.: Fläche
- S1: freier Strahl
- S2: freier Strahl

## Patentansprüche

1. Spülkasten mit einem Spülstromverteiler, mit einem mit einem Auslauf (45) des Spülkastens (4) verbundenem ersten Kanal (21) und mit einem zweiten sowie einem dritten Kanal (24, 25, 69), die jeweils mit einer Toilettenschüssel (10) verbindbar sind und in welche bei einer Spülung das vom Spülkasten (4) abgegebene Wasser verteilt wird, wobei der erste Kanal (21) das Wasser durch eine Düse (17, 18, 19, 55, 62) an die beiden anderen Kanäle (24, 25) abgibt, die koaxial zueinander angeordnet sind, wobei Wasser von der Düse (17, 18, 19, 55, 62) in den zweiten und dritten Kanal (24, 29, 69) fliesst und in diesem einen vergleichsweise hohen Druck erzeugt, und der zweite Kanal (24) für den Anschluss einer Jet-Düse (46) vorgesehen ist, die in einem Siphon (13) einer Toilettenschüssel (10) angeordnet ist und der dritte Kanal (25) zum Anschluss an eine Toilettenschüssel (10) vorgesehen ist.

2. Spülkasten nach Anspruch 1, **dadurch gekennzeichnet, dass** die Düse (17, 18, 19, 55, 62) eine Freistrahldüse ist.

3. Spülkasten nach Anspruch 1 oder 2, **dadurch gekennzeichnet, dass** er als Rohrunterbrecher ausgebildet ist.

4. Spülkasten nach einem der Ansprüche 1 bis 3, **dadurch gekennzeichnet, dass** die Düse (17, 18, 19) ein konisches unteres Ende aufweist, in die von unten eine Mündung eines Rohres (28) hineinragt.

5. Spülkasten nach einem der Ansprüche 1 bis 4, **dadurch gekennzeichnet, dass** die Düse (17, 18, 19, 55, 62) eine Mündung (22) aufweist, die mit einer Öffnung (26) eines unterhalb der Düse (17, 18, 19, 55, 62) angeordneten Rohres (28, 60, 68) einen Zwischenraum (30) bildet.

6. Spülkasten nach einem der Ansprüche 1 bis 5, **dadurch gekennzeichnet, dass** ein äusseres Rohr (34) mit einem am oberen Ende angeordneten Stutzen (37) vorgesehen ist, wobei dieser Stutzten (37) zur Bildung eines Rohiunterbrechers eine Öffnung (38) aufweist.

7. Spülkasten nach einem der Ansprüche 1 bis 6, **dadurch gekennzeichnet, dass** der zweite Kanal in einem Rohr (28) angeordnet ist, das eine obere Mündung (26) aufweist, die wenigstens bereichsweise in die Mündung (22) der Düse (17, 18, 19) hineinragt.

8. Spülkasten nach einem der Ansprüche 1 bis 7, **dadurch gekennzeichnet, dass** die Düse (62) Mittel (63, 64, 65) zur Verteilung des Wassers aufweist.

9. Spülkasten nach Anspruch 11, **dadurch gekennzeichnet, dass** die Mittel (63, 64, 65) eine Wandung (64) mit mehreren Öffnungen (63, 65) aufweist.

10. Spülkasten nach einem der Ansprüche 1 bis 9, **dadurch gekennzeichnet, dass** ein Rohr (68) an einem unterhalb der Düse (62) angeordneten Rohrende (67) eine trichterförmige innere Fläche (73) aufweist.

11. Spülkasten nach einem der Ansprüche 1 bis 10, **dadurch gekennzeichnet, dass** ein Rohr (68), das unterhalb der Düse (62) angeordnet ist und bei einer Spülung einen Teil des Wassers aufnimmt, als Diffusor ausgebildet ist.

12. Spülkasten nach Anspruch 1, **dadurch gekennzeichnet, dass** er ein Druckspülkasten (4) ist und dass der Spülstromverteiler (1, 2, 3, 52, 53) an einem Auslauf (45) des Spülkastens (4) angeordnet ist.

13. Toilettenanlage mit einem Spülkasten nach Anspruch 1, mit einer Toiletten schüssel (10), die einen Spülrand (11) sowie eine Jet-Düse (46) in einem Siphon (13) der Toilettenschüssel (10) aufweist, **dadurch gekennzeichnet, dass** der zweite Kanal (24, 69) mit der Jet-Düse (46) und der dritte Kanal (25) mit dem Spülrand (11) verbunden ist.

14. Toilettenanlage nach Anspruch 13, **dadurch gekennzeichnet, dass** bei einer Spülung dem Spülrand wesentlich mehr, vorzugsweise etwa zweimal mehr Wasser zugeführt wird als der Jet-Düse (46).

15. Toilettenanlage nach Anspruch 13 oder 14, **dadurch gekennzeichnet, dass** das der Jet-Düse (46) zugeführte Wasser einen wesentlich höheren Druck bzw. eine höhere Geschwindigkeit aufweist als das dem Spülrand (11) zugeführte Wasser.

16. Toilettenanlage nach einem der Ansprüche 13 bis 15, **dadurch gekennzeichnet, dass** der Spülstromverteiler (1, 2, 3, 52, 53) zwischen dem Spülkasten (4) und der Toilettenschüssel (10) angeordnet ist.

## Claims

1. Flushing cistern having a flow distributor for a flushing cistern (4), having a first channel (21) which is to be connected to a discharge (45) of the flushing cistern (4), and having a second and a third channel (24, 25, 69) which are in each case to be connected to a toilet bowl (10) and into which the water released by the flushing cistern (4) is distributed during flushing, wherein the first channel (21) outputs the water to the two other channels (24, 25) through a nozzle (17, 18, 19, 55, 62), which are coaxially arranged to each other, wherein water from the nozzle (17, 18, 19, 55, 62) flows into the second and third channel (24, 29, 69) and builts up in this a comparatively high pressure, the second channel is provided for the connection of a jet nozzle (46) which is arranged in a siphon (13) of a toilet bowl (10) and the third channel (25) is provided for a connection to a toilet bowl (10).

2. Flushing flow distributor according to Claim 1, **characterized in that** the nozzle (17, 18, 19, 55, 62) is a free jet nozzle.

3. Flushing flow distributor according to Claim 1 or 2, **characterized in that** it is designed as a pipe interrupter.

4. Flushing flow distributor according to one of Claims 1 to 3, **characterized in that** the nozzle (17, 18, 19) has a conical lower end into which a mouth of a pipe (28) projects from below.

5. Flushing flow distributor according to one of Claims 1 to 4, **characterized in that** the nozzle (17, 18, 19, 55, 62) has a mouth (22) which forms an intermediate space (30) together with an opening (26) of a pipe (28, 60, 68) arranged below the nozzle (17, 18, 19, 55, 62).

6. Flushing flow distributor according to one of Claims 1 to 5, **characterized in that** an outer pipe (34) is provided with a connecting pipe (37) arranged at the upper end, this connecting pipe (37) having an opening (38) for forming a pipe interrupter.

7. Flushing flow distributor according to one of Claims 1 to 6, **characterized in that** the second channel is arranged in a pipe (28) which has an upper mouth (26) which projects at least in some regions into the mouth (22) of the nozzle (17, 18, 19).

8. Flushing flow distributor according to one of Claims 1 to 7, **characterized in that** the nozzle (62) has means (63, 64, 65) for distributing the water.

9. Flushing flow distributor according Claim 11, **characterized in that** the means (63, 64, 65) has a wall (64) with a plurality of openings (63, 65).

10. Flushing flow distributor according to one of Claims 1 to 9, **characterized in that** a pipe (68) has a funnel-shaped inner surface (73) at a pipe end (67) arranged below the nozzle (62).

11. Flushing flow distributor according to one of Claims 1 to 10, **characterized in that** a pipe (68) which is arranged below the nozzle (62) and receives some of the water during flushing is designed as a diffuser.

12. Flushing cistern having a flushing flow distributor according to Claim 1, **characterized in that** the flushing cistern is a pressurized flushing cistern (4), and **in that** the flushing flow distributor (1, 2, 3, 52, 53) is arranged in a discharge (45) of the flushing cistern (4).

13. Toilet system having a flushing cistern according to Claim 1, having a toilet bowl (10) which has a flushing edge (11) and a jet nozzle (46) in a siphon (13) of the toilet bowl (10), **characterized in that** the second channel (24, 69) is connected to the jet nozzle (46) and the third channel (25) is connected to the flushing edge (11).

14. Toilet system according to Claim 13, **characterized in that** during flushing the flushing edge is supplied with substantially more water, preferably approximately twice as much water, as the jet nozzle (46).

15. Toilet system according to Claim 13 or 14, **characterized in that** the water supplied to the jet nozzle (46) has a substantially higher pressure and higher velocity than the water supplied to the flushing edge (11).

16. Toilet system according to one of Claims 13 to 15, **characterized in that** the flushing flow distributor (1, 2, 3, 52, 53) is arranged between the flushing cistern (4) and the toilet bowl (10).

## Revendications

1. Chasse d'eau de WC comprenant un répartiteur de flux, avec un premier canal (21) connecté à une sortie (45) de la chasse d'eau (4) et avec un deuxième et un troisième canal (24, 25, 69), qui peuvent à chaque fois être connectés à une cuvette de WC (10) et dans lesquels l'eau provenant de la chasse d'eau (4) est distribuée lorsque l'on actionne la chasse d'eau, le premier canal (21) amenant l'eau par une buse (17, 18, 19, 55 ,62) aux deux autres canaux (24, 25) qui sont disposés coaxialement l'un à l'autre, l'eau provenant de la buse (17, 18, 19, 55, 62) s'écoulant dans le deuxième et le troisième canal (24, 29, 69) et produisant dans celui-ci une pression relativement élevée, et le deuxième canal (24) étant prévu pour le raccordement d'une buse à jet (46) qui est disposée dans un siphon (13) d'une cuvette de WC (10) et le troisième canal (25) étant prévu pour le raccordement à une cuvette de WC (10).

2. Chasse d'eau de WC selon la revendication 1,
**caractérisée en ce que** la buse (17, 18, 19, 55, 62) est une buse à jet libre.

3. Chasse d'eau de WC selon la revendication 1 ou 2, **caractérisée en ce qu'**elle est réalisée sous forme de déconnecteur de conduit.

4. Chasse d'eau de WC selon l'une quelconque des revendications 1 à 3, **caractérisée en ce que** la buse (17, 18, 19) présente une extrémité inférieure conique dans laquelle pénètre par le dessous une embouchure d'un conduit (28).

5. Chasse d'eau de WC selon l'une quelconque des revendications 1 à 4, **caractérisée en ce que** la buse (17, 18, 19, 55, 62) présente une embouchure (22) qui forme avec une ouverture (26) d'un conduit (28, 60, 68) disposé sous la buse (17, 18, 19, 55, 62), un espace intermédiaire (30).

6. Chasse d'eau de WC selon l'une quelconque des revendications 1 à 5, **caractérisée en ce qu'**un conduit extérieur (34) est prévu avec une tubulure (37) disposée à l'extrémité supérieure, cette tubulure (37) présentant une ouverture (38) pour former un déconnecteur de conduit.

7. Chasse d'eau de WC selon l'une quelconque des revendications 1 à 6, **caractérisée en ce que** le deuxième canal est disposé dans un conduit (28) qui présente une embouchure supérieure (26) qui pénètre au moins en partie dans l'embouchure (22) de la buse (17, 18, 19).

8. Chasse d'eau de WC selon l'une quelconque des revendications 1 à 7, **caractérisée en ce que** la buse (62) présente des moyens (63, 64, 65) pour distribuer l'eau.

9. Chasse d'eau de WC selon la revendication 11, **caractérisée en ce que** les moyens (63, 64, 65) présentent une paroi (64) avec plusieurs ouvertures (63,65).

10. Chasse d'eau de WC selon l'une quelconque des revendications 1 à 9, **caractérisée en ce qu'**un conduit (68) présente, à une extrémité de conduit (67) disposée sous la buse (62), une surface interne (73) en forme d'entonnoir.

11. Chasse d'eau de WC selon l'une quelconque des revendications 1 à 10, **caractérisée en ce qu'**un conduit (68), qui est disposé sous la buse (62), et qui reçoit une partie de l'eau lors de l'actionnement de la chasse d'eau, est réalisé sous forme de diffuseur.

12. Chasse d'eau de WC selon la revendication 1, **caractérisée en ce qu'**il s'agit d'une chasse d'eau à pression (4) et que le distributeur du courant de chasse d'eau (1, 2, 3, 52, 53) est disposé au niveau d'une sortie (45) de la chasse d'eau (4).

13. Installation de WC comprenant une chasse d'eau de WC selon la revendication 1, comprenant une cuvette de WC (10) qui présente un bord de cuvette (11) ainsi qu'une buse à jet (46) dans un siphon (13) de la cuvette de WC (10), **caractérisée en ce que** le deuxième canal (24, 69) est connecté à la buse à jet (46) et le troisième canal (25) est connecté au bord de la cuvette (11).

14. Installation de WC selon la revendication 13, **caractérisée en ce que** lorsque l'on actionne la chasse d'eau, considérablement plus d'eau, de préférence approximativement deux fois plus d'eau est acheminée au bord de la cuvette qu'à la buse à jet (46).

15. Installation de WC selon la revendication 13 ou 14, **caractérisée en ce que** l'eau acheminée à la buse à jet (46) présente une pression considérablement plus élevée, ou une vitesse plus élevée que l'eau acheminée au bord de la cuvette (11).

16. Installation de WC selon la revendication 13 à 15, **caractérisée en ce que** le distributeur de courant de chasse d'eau (1, 2, 3, 52, 53) est disposé entre la chasse d'eau (4) et la cuvette de WC (10).
